# EUROPÄISCHE PATENTSCHRIFT

(11) **EP 3 894 096 B1**
(45) Veröffentlichungstag und Bekanntmachung des Hinweises auf die Patenterteilung: **28.08.2024**
(21) Anmeldenummer: 19806250.7
(22) Anmeldetag: 25.11.2019
(51) Int. Cl.: B05C 17/01, B05C 17/005

(54) **VERFAHREN ZUM BETREIBEN EINES AUSPRESSSYSTEMS UND AUSPRESSSYSTEM**
PRESSING SYSTEM AND METHOD FOR OPERATING A PRESSING SYSTEM
PROCÉDÉ DE FONCTIONNEMENT D'UN SYSTÈME DE PRESSION ET SYSTÈME DE PRESSION

(30) Priorität: 14.12.2018 EP 18212571
(43) Veröffentlichungstag der Anmeldung: 20.10.2021
(73) Patentinhaber: Hilti Aktiengesellschaft, 9494 Schaan (LI)
(72) Erfinder: KUHN, Martin, 82110 Germering (DE); HEFELE, Christian, 87739 Breitenbrunn (DE)
(74) Vertreter: Hilti Aktiengesellschaft Corporate Intellectual Property
(86) Internationale Anmeldenummer: PCT/EP2019/082355
(87) Internationale Veröffentlichungsnummer: WO 2020/120112

(56) Entgegenhaltungen:
- WO-A1-2020/002596
- DE-A1- 102011 075 873
- DE-A1- 102016 213 882
- US-A1- 2013 075 427
- US-A1- 2014 209 630
- US-A1- 2018 185 117

## Beschreibung

Die Erfindung betrifft ein Verfahren zum Betreiben eines ein Auspressgerät und eine Kartuscheneinrichtung umfassenden Auspresssystems gemäß dem Oberbegriff des Patentanspruches 1. Weiterhin betrifft die Erfindung ein Auspresssystem zur Durchführung eines derartigen Verfahrens gemäß dem Gegenstand des Patentanspruches 8. Auspressgeräte werden beispielsweise im Baubereich zum Auspressen von Silikon oder anderen flüssigen bzw. zähflüssigen Baustoffen aus Kartuscheneinrichtungen verwendet. Dabei sind auch Auspressgeräte bekannt, die zum Aufnehmen von Kartuscheneinrichtungen ausgeführt sind, die zwei oder mehr Kammern aufweisen. Derartige Kartuscheneinrichtungen können dabei beispielsweise eine Zweikomponenten-Mörtelmasse beinhalten, wobei in einer Kammer bzw. Kartusche der Kartuscheneinrichtung eine härtbare Harzkomponente und in einer weiteren davon reaktionsinhibierend getrennt angeordneten Kammer bzw. Kartusche der Kartuscheneinrichtung eine Härterkomponente angeordnet ist. Kartuscheneinrichtungen mit derartigen Zweikomponenten-Mörtelmassen werden beispielsweise als Injektionsmörtel für die chemische Verankerung beispielsweise von Metallelementen in mineralischen Untergründen, wie insbesondere Bauwerken aus Ziegelwerk, Beton oder Naturstein, eingesetzt. Dabei werden zunächst die entsprechend an die zur Befestigung der Verankerungsmittel erforderlichen Bohrlöcher in den mineralischen Untergrund eingebracht, wonach die härtbare Harzkomponente mit der Härterkomponente der Zweikomponenten-Mörtelmasse vermischt und in das Bohrloch eingebracht wird, worauf das zu befestigende Verankerungsmittel eingeführt und justiert wird, wonach die Mörtelmasse aushärtet. Der typische Aufbau eines solchen Auspressgeräts sieht an Schubstangen angeordnete Auspresskolben vor, die in Richtung der Ausgabeöffnung der Kartusche bewegen. Die Schubstangen werden über einen Vorschubmechanismus angetrieben.

Auspressgeräte sind z.B aus US2014/0209630 A1, US2013/0075427 A1 und DE102011075873 A1 vorbekannt.

Um einen fehlerfreien Betrieb zu gewährleisten ist es erforderlich, dass die jeweils verwendete Kartuscheneinrichtung auf das Auspressgerät abgestimmt ist. Bei Verwendung von nicht aufeinander abgestimmten Kombinationen aus Kartuscheneinrichtung und Auspressgerät kann es sowohl zur Beschädigung der Kartuscheneinrichtung als auch zur Beschädigung des Auspressgeräts kommen. Außerdem ist es bei nicht abgestimmten Kombinationen möglich, dass eine ausgebrachte ausgehärtete Masse nach der Aushärtung zu erzielende mechanische Eigenschaften nicht in gewünschtem Umfang aufweist.

Es ist Aufgabe der Erfindung ein Verfahren zum Betreiben eines Auspresssystems und ein Auspresssystem zur Durchführung eines derartigen Verfahrens bereitzustellen, mit denen auf konstruktiv einfache und sichere Weise eine Beschädigung und/oder Fehlfunktion der eingesetzten Kartuscheneinrichtung und/oder des verwendeten Auspressgeräts zuverlässig verhinderbar ist.

Diese Aufgabe wird mit einem Verfahren zum Betreiben eines ein Auspressgerät und eine Kartuscheneinrichtung umfassenden Auspresssystems, wobei das Auspressgerät wenigstens einen Aufnahmeraum zur Aufnahme der Kartuscheneinrichtung, wenigstens eine Auspresseinrichtung, eine Steuerungseinrichtung, eine Antriebseinrichtung und eine Energieversorgung aufweist, dadurch gelöst, dass das Verfahren folgende Schritte umfasst:
- Einführen der Kartuscheneinrichtung in den wenigstens einen Aufnahmeraum;
- Aussenden wenigstens eines ersten Signals von einem Signalgeber der Kartuscheneinrichtung;
- Empfangen des wenigstens einen Signals der Kartusche mittels wenigstens eines Sensors des Auspressgeräts;
- Senden eines zweiten Signals von dem Sensor an die Steuerungseinrichtung;
- Überführen der Antriebseinrichtung von einem ersten Betriebsmodus in einen zweiten Betriebsmodus, wenn das zweite Signal einem in der Steuerungseinrichtung hinterlegten Wert entspricht oder wenn ein in der Steuerungseinrichtung hinterlegter Algorithmus das zweite Signal verifiziert, oder
- Ansonsten Überführung der Antriebseinrichtung in einen dritten Betriebsmodus, gekennzeichnet durch das Aussenden wenigstens eines dritten Signals von dem Signalgeber der Kartuscheneinrichtung, welches die Antriebseinrichtung in den ersten Betriebsmodus einstellt, wenn das dritte Signal größer als ein in der Steuereinrichtung hinterlegter Schwellwert ist.

Mit dem erfindungsgemäßen Verfahren kann auf einfache Weise erkannt werden, ob ein kompatibles Auspresssystem vorliegt und die eingesetzte Kartuscheneinrichtung zur Verwendung in dem Auspressgerät geeignet ist. Bei einer kompatiblen Kombination wird die Antriebseinrichtung in ein normaler bzw. regulärer Betrieb im zweiten Betriebsmodus überführt, wobei die Antriebseinrichtung bei einer nichtkompatiblen Kombination in den dritten Betriebsmodus überführt wird. Eine Beschädigungsgefahr sowohl für die Kartuscheneinrichtung als auch für das Auspressgerät kann hierdurch auf einfache, zuverlässige und sichere Weise reduziert bzw. verhindert werden. Weiterhin können gegebenenfalls die Auswirkungen eines nutzerseitigen Fehlverhaltens auf die Funktionsfähigkeit der Kartuscheneinrichtung und/oder des Auspressgeräts reduziert oder unterbunden werden, wenn beispielsweise ein fehlerhaftes Einsetzen der Kartuscheneinrichtung in den Aufnahmeraum erkannt wird. Zudem ist es durch den Informationsaustausch zwischen der Kartuscheneinrichtung und dem Auspressgerät möglich einen Auspressvorgang hinsichtlich der jeweils verwendeten Kartuscheneinrichtung zu optimieren.

Bei einer bevorzugten Ausführungsform ist der erste Betriebsmodus der Antriebseinrichtung ein Deaktivierungsmodus, bei dem kein Strom von der Energieversorgung zu der Antriebseinrichtung geführt wird oder eine Kupplung des Antriebsmechanismus gelöst wird. Auf diese Weise ist in einem Grundzustand des Auspresssystems eine gegebenenfalls ungewünschte Betätigung der Antriebseinrichtung durch die Entkopplung von der Antriebseinrichtung sicher verhindert.

Eine Beschädigung des Auspresssystems kann besonders sicher verhindert werden, wenn der dritte Betriebsmodus der Antriebseinrichtung dem ersten Betriebsmodus der Antriebseinrichtung entspricht und sich die Antriebseinrichtung in dem dritten Betriebsmodus insbesondere in einem Deaktivierungsmodus befindet, in dem die Antriebseinrichtung vorzugsweise von der Energieversorgung entkoppelt ist.

Bei einer bevorzugten Ausführungsform wird das Verbleiben der Antriebseinrichtung in dem ersten Betriebsmodus auf einfache Weise durch eine Unterbrechung des Energiepfades zwischen der Energieversorgung und der Antriebseinrichtung erreicht.

Um eine Beschädigungsgefahr sowohl der Kartuscheneinrichtung als auch des Auspressgeräts möglichst gering zu halten, kann es vorgesehen sein, dass in dem dritten Betriebsmodus der Antriebseinrichtung die Auspresseinrichtung mit einem Vorschub in einer ersten Richtung mit einer ersten Geschwindigkeit beaufschlagt wird, die kleiner als eine Geschwindigkeit des Vorschubs der Auspresseinrichtung in der ersten Richtung in dem zweiten Betriebsmodus der Antriebseinrichtung ist.

Erfindungsgemäß wird vorgesehen, dass von dem Signalgeber der Kartuscheneinrichtung wenigstens ein drittes Signal ausgesendet wird, welches die Antriebseinrichtung in den ersten Betriebsmodus einstellt, d. h., dass die Antriebseinrichtung in dem ersten Betriebsmodus verbleibt oder in diesen hineinversetzt wird, wenn das dritte Signal einen in der Steuereinrichtung hinterlegten Schwellwert überschreitet oder außerhalb eines festgelegten Bereichs liegt. Hierdurch kann beispielsweise auf einfache Weise eine Verlagerung des Auspresskolbens bei anwenderseitiger Anforderung verhindert werden, wenn ein Ablaufdatum der Kartuscheneinrichtung bzw. ein Haltbarkeitsdatum einer in der Kartuscheneinrichtung gelagerten verderblichen Chemikalie überschritten ist oder ein auf der Kartuscheneinrichtung hinterlegter zulässiger Temperaturbereich nicht vorliegt. Auf diese Weise kann beispielsweise sichergestellt werden, dass in der Kartuscheneinrichtung befindliches Material nach der Ausbringung und Aushärtung gewünschte mechanische Eigenschaften in vollem Umfang aufweist. Bei einer vorteilhaften Ausführungsform wird durch einen Warnsignalgeber in dem dritten Betriebsmodus der Antriebseinrichtung ein Warnsignal ausgegeben. Dem Anwender kann hierdurch beispielsweise auf akustische, visuelle oder haptische Weise mitgeteilt werden, wenn beispielsweise eine nicht mit dem Auspressgerät kompatible Kartuscheneinrichtung vorliegt.

Ein derartiges Warnsignal durch einen Warnsignalgeber kann auch oder zusätzlich hierzu ausgesendet werden, wenn das dritte Signal einen in der Steuereinrichtung hinterlegten Schwellwert überschreitet.

Es wird weiterhin ein Auspresssystem zur Durchführung eines oben näher spezifizierten Verfahrens mit einem Auspressgerät und einer Kartuscheneinrichtung vorgeschlagen, wobei das Auspressgerät wenigstens einen Aufnahmeraum zur Aufnahme der Kartuscheneinrichtung, wenigstens eine Auspresseinrichtung zum Ausüben einer Kraft auf die Kartuscheneinrichtung, eine Steuerungseinrichtung, eine Antriebseinrichtung und eine Energieversorgung aufweist, und wobei die Kartuscheneinrichtung einen Signalgeber zum Aussenden wenigstens eines Signals und das Auspressgerät wenigstens einen Sensor zum Empfangen wenigstens eines Signals des Signalgebers aufweist.

Mit dem erfindungsgemäß ausgeführten Auspresssystem kann auf einfache Weise erkannt werden, ob eine Kartuscheneinrichtung zur Verwendung in dem Auspressgerät geeignet ist. Eine Beschädigungsgefahr sowohl für die Kartuscheneinrichtung als auch für das Auspressgerät kann hierdurch auf einfache, zuverlässige und sichere Weise reduziert bzw. verhindert werden. Weiterhin können gegebenenfalls die Auswirkungen eines nutzerseitiges Fehlverhalten auf die Funktionsfähigkeit der Kartuscheneinrichtung und/oder des Auspressgeräts reduziert oder unterbunden werden.

Die Kartuscheneinrichtung kann sowohl mit einer Kammer bzw. Kartusche oder mit zwei oder mehreren Kammern bzw. Kartuschen ausgeführt sein, wobei bei einer mehrere Kartuschen aufweisenden Kartuscheneinrichtung in jeder Kartusche insbesondere unterschiedliche Werkstoffe angeordnet sind. Der Aufnahmeraum des Auspressgeräts ist dabei zur Aufnahme der insbesondere jeweils zylinderförmig ausgeführten Kartusche der Kartuscheneinrichtung ausgeführt. Es kann beispielsweise vorgesehen sein, dass die Kartuscheneinrichtung eine Zwei- oder Mehrkomponenten-Mörtelmasse aufweist, wobei in einer Kartusche der Kartuscheneinrichtung eine härtbare Harzkomponente und in einer weiteren davon reaktionsinhibierend getrennt angeordneten Kammer derselben Kartuscheneinrichtung eine Härterkomponente angeordnet ist.

Um eine Signalübertragung zwischen der Kartuscheneinrichtung und dem Auspressgerät auf konstruktiv einfache Weise umzusetzen, kann eine drahtlose Übertragungseinrichtung mit einem der Kartuscheneinrichtung zugeordneten Signalgeber und wenigstens einem dem Auspressgerät zugeordneten Sensor vorgesehen sein. Mittels der Übertragungseinrichtung ist eine Signalübertragung von der Kartuscheneinrichtung auf das Auspressgerät möglich und ein Auspressvorgang hierdurch hinsichtlich der jeweils verwendeten Kartuscheneinrichtung optimierbar.

Bei einer vorteilhaften Ausführung ist die drahtlose Übertragungseinrichtung eine optische Übertragungseinrichtung oder eine Funkübertragungseinrichtung. Die Übertragungseinrichtung kann dabei auf verschiedenen Funktionsprinzipien und/oder Standards basieren. Die Funktionsweise der Übertragungseinrichtung kann auf einer Signalübertragung im Radiofrequenzbereich beispielsweise mittels Ultrakurzwelle, Kurzwelle oder Mittelwelle oder auf einer Signalübertragung im infraroten oder optischen Frequenzbereich basieren. Insbesondere ist die Übertragungseinrichtung als RFID-Übertragungseinrichtung, als Bluetooth-Übertragungseinrichtung, als NFC-Übertragungseinrichtung, als WiFi-Übertragungseinrichtung, als QR-Übertragungseinrichtung oder als DMC-Übertragungseinrichtung ausgeführt. Weiterhin kann die Übertragungseinrichtung als WLAN-Übertragungseinrichtung, als ZigBee-Übertragungseinrichtung, als Wibree-Übertragungseinrichtung, WiMAX-Übertragungseinrichtung, als IrDA-Übertragungseinrichtung oder als nach optischem Richtfunk arbeitende Übertragungseinrichtung ausgeführt sein.

Eine Übertragung des von der Kartuscheneinrichtung ausgesendeten und von dem wenigstens einen Sensor empfangenen Signals an die Steuerungseinrichtung wird bei einer einfach umzusetzenden Weiterbildung der Erfindung dadurch erreicht, dass der wenigstens eine Sensor über eine weitere Übertragungseinrichtung mit der Steuerungseinrichtung verbunden ist, wobei die weitere Übertragungseinrichtung drahtgebunden oder drahtlos ausgeführt ist.

Die weitere Übertragungseinrichtung kann prinzipiell vergleichbar zur der Übertragungseinrichtung ausgeführt sein und beispielsweise als RFID-Übertragungseinrichtung, als Bluetooth-Übertragungseinrichtung, als NFC-Übertragungseinrichtung, als WiFi-Übertragungseinrichtung, als QR-Übertragungseinrichtung oder als DMC-Übertragungseinrichtung ausgeführt sein. Weiterhin kann die Übertragungseinrichtung als WLAN-Übertragungseinrichtung, als ZigBee-Übertragungseinrichtung, als Wibree-Übertragungseinrichtung, WiMAX-Übertragungseinrichtung, als IrDA-Übertragungseinrichtung oder als nach optischem Richtfunk arbeitende Übertragungseinrichtung ausgeführt sein.

Um eine Interaktion mit einem Anwender auf konstruktiv einfache Weise erzielen zu können, ist bei einer bevorzugten Ausführung eine Ausgabeeinrichtung an einem Gehäuse des Auspressgeräts vorgesehen bzw. angeordnet. Die Ausgabeeinrichtung kann beispielsweise als Warneinrichtung ausgeführt sein, die zur Ausgabe von optischen, akustischen und/oder haptischen Signalen ausgeführt ist. Die Ausgabeeinrichtung kann hierbei beispielsweise eine an dem Auspressgerät angeordnete Anzeigeeinrichtung vorzugsweise in Form eines Displays umfassen. Alternativ oder zusätzlich hierzu kann es vorgesehen sein, dass die Ausgabeeinrichtung Teil einer Übertragungseinrichtung ist, die beispielsweise zur drahtlosen Verbindung mit einer separaten Anzeigeeinrichtung, beispielsweise einem Mobilfunkgerät bzw. einem Smartphone, ausgeführt ist.

Bei einer vorteilhaften Ausführung weist das Auspressgerät wenigstens eine zum wenigstens temporären Speichern des ersten Signals, des zweiten Signals und/oder des dritten Signals ausgeführte auslesbare Speichereinrichtung auf. Die Speichereinrichtung ist vorzugsweise über eine Ausgabeeinrichtung auslesbar, so dass auf der Speichereinrichtung hinterlegte Daten auswertbar sind.

Das Auspressgerät des Auspresssystems kann je nach Anwendungsfall insbesondere netzbetrieben oder akkubetrieben ausgeführt sein.

Weitere Vorteile ergeben sich aus der folgenden Figurenbeschreibung. In den Figuren ist ein Ausführungsbeispiel der vorliegenden Erfindung dargestellt. Die Figuren, die Beschreibung und die Ansprüche enthalten zahlreiche Merkmale in Kombination. Der Fachmann wird die Merkmale zweckmäßigerweise auch einzeln betrachten und sinnvollen weiteren Kombinationen zusammenfassen.

In den Figuren sind gleiche und gleichartige Komponenten mit gleichen Bezugszeichen beziffert.

Es zeigen:
- Fig. 1: eine vereinfachte dreidimensionale Darstellung eines Auspressgerätes eines Auspresssystems;
- Fig. 2: eine vereinfachte Seitenansicht des Auspressgerätes des Auspresssystems gemäß Fig. 1
- Fig. 3: eine dreidimensionale Darstellung einer zum Zusammenwirken mit dem Auspressgerät gemäß Fig. 1 und Fig. 2 ausgeführten Kartuscheneinrichtung des Auspresssystems; und
- Fig. 4: eine vereinfachte Darstellung eines Ablaufdiagramms einer Ausführungsform eines erfindungsgemäßen Verfahrens zum Betreiben des Auspresssystems gemäß Fig. 1 bis Fig. 3.

### Ausführungsbeispiel:

Ein bevorzugtes Ausführungsbeispiel eines erfindungsgemäßen Auspresssystems 1 ist in Fig. 1 und Fig. 2 dargestellt, wobei in Fig. 1 ein Auspressgerät 10 des Auspresssystems 1 und in Fig. 2 eine Kartuscheneinrichtung 40 des Auspresssystems 1 gezeigt ist.

Das Auspressgerät 10 kann grundsätzlich zum Auspressen von einkomponentigen und vorliegend insbesondere mehrkomponentigen Massen ausgeführt sein, wobei die Massen beispielsweise zum Verfüllen, Kleben oder Abdichten oder dergleichen Anwendungen im Baubereich vorgesehen sein können. Solche und andere Massen sind in einer oder mehrere Kartuschen einer Kartuscheneinrichtung angeordnet.

Vorliegend ist das Auspressgerät 10 zum Zusammenwirken mit einer in Fig. 3 gezeigten Kartuscheneinrichtung 40 ausgeführt, die zwei als Kartuschen 41 und 42 ausgeführte Behältnissen aufweist. Die Kartuscheneinrichtung 40 ist in einem Aufnahmeraum 11 eines Gehäuses 12 des Auspressgeräts 10 anordenbar und kann beispielsweise eine Zweikomponenten-Mörtelmasse beinhalten. In einer Kammer bzw. Kartusche 41 der Kartuscheneinrichtung 40 kann dabei eine härtbare Harzkomponente und in der weiteren, davon reaktionsinhibierend getrennt angeordneten Kammer bzw. Kartusche 42 der Kartuscheneinrichtung 40 eine Härterkomponente angeordnet sein. Die nach einer Vermischung der härtbaren Harzkomponente und der Härterkomponente entstehende Masse wird beispielsweise als Injektionsmörtel für die chemische Verankerung beispielsweise von Metallelementen in mineralischen Untergründen, wie insbesondere Bauwerken aus Ziegelwerk, Beton oder Naturstein, eingesetzt. Dabei werden zunächst die entsprechend an die zur Befestigung der Verankerungsmittel erforderlichen Bohrlöcher in den mineralischen Untergrund eingebracht, wonach die härtbare Harzkomponente mit der Härterkomponente der Zweikomponenten-Mörtelmasse vermischt und in das Bohrloch eingebracht wird, worauf das zu befestigende Verankerungsmittel eingeführt und justiert wird und die Mörtelmasse anschließend aushärtet.

Das Gehäuse 12 des Auspressgeräts 10 erstreckt sich vorliegend im Wesentlichen entlang einer axialen Richtung A und hat einen Funktionsabschnitt 14 und einen Handhabungsabschnitt 16. Der Funktionsabschnitt 14 weist im Wesentlichen den Aufnahmeraum 11 und an einem bearbeitungsseitigen distalen Ende 18 des Funktionsabschnitts 14 einen Bearbeitungskopf 19 auf, in den hinein sich eine Auspressöffnung der Kartuschen 41, 42 erstreckt. Aus den Kartuschen 41, 42 abgegebene Massen werden insbesondere in einem Mischbereich 49 der Kartuscheneinrichtung 40 gemischt und am bearbeitungsseitigen distalen Ende 18 des Funktionsabschnitts 14 an eine zu bearbeitende Stelle abgegeben.

Der Handhabungsabschnitt 16 des Gehäuses 12 weist neben einem Haltegriff 21 einen im Bereich des Haltegriffs 21 angeordneten Betätigungsschalter 22 auf, der beispielsweise als sogenannter MOSFET-Schalter ausgeführt sein kann. Zum Auspressen der Kartuschen 41, 42 ist eine Auspresseinrichtung 24 vorgesehen, die vorliegend mit zwei Auspresskolben 25, 26 ausgeführt ist, die vorliegend über eine Schubstange 29 fest miteinander verbunden sind. Jeder Auspresskolben 25, 26 weist an seinem der jeweiligen Kartusche 41 bzw. 42 zugewandten Ende einen Stempel 27 bzw. 28 auf.

Es ist weiterhin eine hier nur schematisch gezeigte, insbesondere als Elektromotor 30 ausgeführte Antriebseinrichtung vorgesehen, mittels welcher die Auspresskolben 25, 26 in axialer Richtung A verlagerbar sind. Alternativ hierzu können die Auspresskolben 25, 26 auch mittels Druckluft oder mittels hydraulischem Antrieb betrieben werden.

Um in den Kartuschen 41, 42 befindliche Massen über die Auspressöffnungen aus den Kartuschen 41, 42 auszuführen, sind die Auspresskolben 25, 26 über die von dem Elektromotor 30 in einer Vorschubrichtung V antreibbare Schubstange 29 gemeinsam in Richtung des distalen Endes 18 bewegbar.

Der Elektromotor 30 wird vorliegend von einer lediglich in Fig. 2 schematisch gezeigten und als Akkumulator 31 ausgeführten Energieversorgung mit Energie versorgt. Alternativ hierzu kann das Auspressgerät 10 auch netzbetrieben sein, wobei ein mit einem Stromnetz koppelbarer Stecker vorgesehen sein kann. Das Auspressgerät 10 weist weiterhin eine Steuerungseinrichtung 33 auf, welche zur Betätigung des Elektromotors 30 nach einer anwenderseitigen Anforderung mittels des Betätigungsschalters 22 ausgeführt ist.

Der Elektromotor 30 kann von der Steuerungseinrichtung 33 in verschiedene Betriebsmodi versetzt werden, wobei ein erster Betriebsmodus einem Deaktivierungsmodus entspricht, in dem kein Strom von dem Akkumulator 31 zu dem Elektromotor 30 geführt wird und eine Betätigung des Betätigungsschalters 22 nicht zu einer Verlagerung der Schubstange 29 führt. Ein zweiter Betriebsmodus entspricht einem normalen bzw. regulären Betrieb des Elektromotors 30, in dem eine anwenderseitige Betätigung des Betätigungsschalters 22 zu einer Verlagerung der Auspresskolben 25 und 26 in Vorschubrichtung V mit einer ersten Geschwindigkeit führt. Der Elektromotor 30 ist insbesondere weiterhin von der Steuerungseinrichtung 33 in einen dritten Betriebsmodus versetzbar, in der eine anwenderseitige Betätigung des Betätigungsschalters 22 zu einer Verlagerung der Auspresskolben 25 und 26 in Vorschubrichtung V mit einer gegenüber der ersten Geschwindigkeit reduzierten zweiten Geschwindigkeit führt.

Die Kartuschen 41, 42 der Kartuscheneinrichtung 40 weisen vorliegend jeweils einen im Wesentlichen zylindrischen Grundkörper 43 bzw. 44 mit einer ersten Stirnwand 45 bzw. 46 und einer gegenüberliegenden zweiten Stirnwand 47 bzw. 48 auf. An der ersten Stirnwand 45 bzw. 46 ist jeweils eine Ausgabeöffnung vorgesehen, die über den Mischbereich 49 miteinander verbunden sind. An den Mischbereich 49 ist beispielsweise eine Ausgabeeinrichtung in Form einer Tülle anbindbar. Die zweite Stirnwand 47 bzw. 48 ist zum Zusammenwirken mit dem Stempel 27 bzw. 28 des jeweiligen Auspresskolbens 25 bzw. 26 ausgeführt, wobei bei einer Verlagerung des Auspresskolbens 25 bzw. 26 in Vorschubrichtung V in Richtung der ersten Stirnwand 45 bzw. 46 ein Volumen des Grundkörpers 43 bzw. 44 der jeweiligen Kartusche 41 bzw. 42 verringert wird, sodass die jeweilige Masse in den Kartuschen 41 und 42 durch die Ausgabeöffnung ausgeführt, in dem Mischbereich 49 miteinander vermischt und über die Ausgabeeinrichtung herausgepresst wird.

Das Auspresssystem 1 weist weiterhin eine Übertragungseinrichtung 60 auf, die wenigstens einen an dem Auspressgerät 10 angeordneten Sensor 61 und einen an der Kartuscheneinrichtung 40 angeordneten Signalgeber 62 aufweist. Die Übertragungseinrichtung 60 ist drahtlos ausgeführt und kann mittels vielfältiger Übertragungsprinzipien arbeiten. Insbesondere handelt es sich um eine RFID-Übertragungseinrichtung, allerdings kann es sich alternativ hierzu beispielsweise auch um eine Bluetooth-Übertragungseinrichtung, eine NFC-Übertragungseinrichtung, eine WiFi-Übertragungseinrichtung, eine QR-Übertragungseinrichtung, eine DMC-Übertragungseinrichtung, eine WLAN-Übertragungseinrichtung, eine ZigBee-Übertragungseinrichtung, eine Wibree-Übertragungseinrichtung, eine WiMAX-Übertragungseinrichtung, eine IrDA-Übertragungseinrichtung oder eine nach optischem Richtfunk arbeitende Übertragungseinrichtung handeln.

Der Signalgeber 62 ist vorliegend an einer Stirnseite 50 des Mischbereichs 49 der Kartuscheneinrichtung 40 angeordnet, wohingegen der Sensor 61 derart an dem Gehäuse 12 des Auspressgeräts 10 angeordnet ist, dass der Signalgeber 62 der Kartuscheneinrichtung 40 bei in vorgeschriebener Weise in dem Aufnahmeraum 11 angeordneter Kartuscheneinrichtung 40 in Wechselwirkung mit dem Sensor 61 tritt und Signale von dem Signalgeber 62 an den Sensor 61 übertragbar sind. Der Sensor 61 ist hierzu beispielsweise im Bereich einer einen distalen Endbereich des Aufnahmebereichs 11 begrenzenden Wand des Gehäuses 12 angeordnet.

Der Sensor 61 ist mittels einer weiteren Übertragungseinrichtung 65 mit der Steuerungseinrichtung 33 gekoppelt, wobei die weitere Übertragungseinrichtung 65 drahtlos oder drahtgebunden ausgeführt sein kann. Die weitere Übertragungseinrichtung 65 kann auf Basis der gleichen Übertragungsmechanismen wie die Übertragungseinrichtung 60 ausgeführt sein.

In Fig. 4 ist eine Ausführungsform eines Verfahrens nach der Erfindung zum Betreiben des Auspresssystems 1 gezeigt, wobei mittels des Verfahrens beispielsweise ermittelbar ist, ob ein kompatibles System aus einem Auspressgerät 10 und einer Kartuscheneinrichtung 40 vorliegt. Hierdurch kann eine Beschädigung sowohl des Auspressgeräts 10 als auch der Kartuscheneinrichtung 40 sicher verhindert werden. Weiterhin kann beispielsweise die Gefahr einer Beschädigung in Folge einer Fehlbedienung reduziert bzw. unterbunden werden.

Das Verfahren beginnt mit dem Start S. Im Schritt S1 wird die Kartuscheneinrichtung 40 in den Aufnahmeraum 11 eingelegt. In Schritt S2 sendet der Signalgeber 62 der Kartuscheneinrichtung 40 ein erstes Signal aus, welches insbesondere die Kartuscheneinrichtung 40 hinsichtlich Art, Größe, Form und dergleichen identifiziert. Weiterhin sendet die Kartuscheneinrichtung 40 vorliegend zusätzlich ein drittes Signal aus, welches beispielsweise ein Haltbarkeitsdatum der Kartuscheneinrichtung 40, einen zulässigen Temperaturbereich an Umgebungsbereich für die Verarbeitung oder dergleichen beinhaltet. Die von der Kartuscheneinrichtung 40 ausgesendeten Signale werden von dem Sensor 61 des Auspressgeräts 10 in Schritt S3 bei in vorgeschriebener Weise in dem Aufnahmeraum 11 angeordneter Kartuscheneinrichtung 40 empfangen.

Daraufhin werden in Schritt S4 dem ersten Signal und dem dritten Signal entsprechende bzw. aus dem ersten Signal und dem dritten Signal generierte zweite Signale von dem Sensor 61 an die Steuerungseinrichtung 33 gesendet. Im Abfrageschritt S5 wird das mit dem dritten Signal korrelierende zweite Signal beispielsweise mit einer durch einen Temperatursensor ermittelten, aktuell vorliegenden Umgebungstemperatur verglichen und für den Fall, dass die aktuell vorliegende Umgebungstemperatur innerhalb eines zulässigen Temperaturbereichs für die Kartuscheneinrichtung 40 liegt, mit Abfrageschritt S6 fortgefahren. Alternativ oder zusätzlich hierzu kann im Abfrageschritt S5 verglichen werden, ob das aktuelle Datum vor dem zulässigen Haltbarkeitsdatum der Kartuscheneinrichtung 40 liegt. Bei positivem Ergebnis wird mit Abfrageschritt S6 fortgefahren.

Bei negativem Abfrageergebnis im Abfrageschritt S5 wird der Elektromotor 30 von der Steuerungseinrichtung 33 in Schritt S7 in den ersten Betriebsmodus eingestellt, d. h., der Elektromotor 30 verbleibt in dem ersten Betriebsmodus, wenn er sich davor bereits in diesem befand, oder der Elektromotor 30 wird in den ersten Betriebsmodus überführt, wenn er sich zuvor in einem anderen Betriebsmodus befunden hat. Im ersten Betriebsmodus des Elektromotors 30 führt eine Betätigung des Betätigungsschalters 22 nicht zu einer Verlagerung der Schubstange 29 und somit der Auspresskolben 25 und 26.

Nach positivem Abfrageergebnis im Abfrageschritt S5 wird im Abfrageschritt S6 das mit dem ersten Signal korrelierende zweite Signal mit in der Steuerungseinrichtung 33 hinterlegten Werten, beispielsweise in Form einer Look-up-Tabelle, verglichen oder mittels eines in der Steuerungseinrichtung 33 hinterlegten Algorithmus verifiziert. Bei positivem Abfrageergebnis des Vergleichs bzw. der Verifizierung wird der Elektromotor 30 von der Steuerungseinrichtung 33 in Schritt S8 in den zweiten Betriebsmodus überführt, wohingegen der Elektromotor 30 bei negativem Abfrageergebnis im Abfrageschritt S6 in Schritt S9 in den dritten Betriebsmodus überführt wird. Alternativ hierzu kann es auch vorgesehen sein, dass der Elektromotor 30 in Schritt S9 in den ersten Betriebsmodus überführt wird. Im zweiten Betriebsmodus des Elektromotors 30 führt eine anwenderseitige Anforderung durch Betätigung des Betätigungsschalters 22 zu einer Verlagerung der Schubstange 29 und somit zur Verlagerung der Auspresskolben 25, 26.

Im an die Schritte S7, S8 und S9 anschließenden Abfrageschritt S10 wird abgefragt, ob sich zu definierende relevante Rahmenbedingungen in vorgegebenem Umfang geändert haben. Bei positivem Abfrageergebnis wird das Verfahren bei Schritt S1 fortgesetzt. Bei negativem Abfrageergebnis wird das Verfahren bei Schritt E beendet.

Mittels des Verfahrens zum Betreiben des Auspresssystems 1 ist auf einfache Weise eine Beschädigung sowohl des Auspressgeräts 10 als auch der Kartuscheneinrichtung 40 verhinderbar, die beispielsweise durch die Verwendung einer mit dem Auspressgerät 10 inkompatiblen Kartuscheneinrichtung 40 auftreten könnte. Weiterhin ist durch die Übermittlung entsprechender Daten von der Kartuscheneinrichtung 40 auf das Auspressgerät 10 auf einfache Weise verhinderbar, dass die Kartuscheneinrichtung 40 bei entsprechend definierbaren unzulässigen Rahmenbedingungen verwendet wird, die zu unerwünschten Bearbeitungsergebnissen führen können. Es kann zudem verhindert werden, dass durch eine fehlerhaft in dem Aufnahmeraum angeordnete Kartuscheneinrichtung 40 eine Beschädigung an der Kartuscheneinrichtung 40 und/oder dem Auspressgerät 10 auftritt, wenn der Signalgeber 62 und der Sensor 61 derart ausgeführt und angeordnet sind, dass eine Signalübertragung zwischen dem Signalgeber 62 und dem Sensor 61 nur stattfindet, wenn die Kartuscheneinrichtung 40 in vorgeschriebenem Umfang in dem Aufnahmeraum 11 angeordnet ist.

Das Auspressgerät 10 weist insbesondere eine Ausgabeeinrichtung 70 auf, die beispielsweise zur Ausgabe eines Warnsignals in optischer, akustischer und/oder haptischer Weise ausgeführt ist, wenn der Elektromotor 30 von der Steuerungseinrichtung 33 in Schritt S7 in den ersten Betriebsmodus eingestellt und/oder in Schritt S9 in den dritten Betriebsmodus überführt wird. Die Steuerungseinrichtung 33 kann auch eine Speichereinrichtung 72 aufweisen, welche zum wenigstens temporären Speichern des ersten Signals, des zweiten Signals und/oder des dritten Signals ausgeführt ist, und welche über eine Ausgabeeinrichtung auslesbar ist. Hierdurch können auf einfache Weise Nutzungsinformationen des Auspresssystems 1 ausgewertet werden.

### Bezugszeichenliste

- 1: Auspresssystem
- 10: Auspressgerät
- 11: Aufnahmeraum
- 12: Gehäuse
- 14: Funktionsabschnitt
- 16: Handhabungsabschnitt
- 18: distales Ende
- 19: Bearbeitungskopf
- 21: Haltegriff
- 22: Betätigungsschalter
- 24: Auspresseinrichtung
- 25: Auspresskolben
- 26: Auspresskolben
- 27: Stempel
- 28: Stempel
- 29: Schubstange
- 30: Antriebseinrichtung; Elektromotor
- 31: Energieversorgung; Akkumulator
- 33: Steuerungseinrichtung
- 40: Kartuscheneinrichtung
- 41: erste Kartusche
- 42: zweite Kartusche
- 43: Grundkörper
- 44: Grundkörper
- 45: erste Stirnwand
- 46: erste Stirnwand
- 47: zweite Stirnwand
- 48: zweite Stirnwand
- 49: Mischbereich
- 50: Stirnseite
- 60: Übertragungseinrichtung
- 61: Sensor
- 62: Signalgeber
- 65: weitere Übertragungseinrichtung
- 70: Ausgabeeinrichtung
- 72: Speichereinrichtung
- A: axiale Richtung
- V: Vorschubrichtung

## Patentansprüche

1. Verfahren zum Betreiben eines ein Auspressgerät (10) und eine Kartuscheneinrichtung (40) umfassenden Auspresssystems (1), wobei das Auspressgerät (10) wenigstens einen Aufnahmeraum (11) zur Aufnahme der Kartuscheneinrichtung (40), wenigstens eine Auspresseinrichtung (24), eine Steuerungseinrichtung (33), eine Antriebseinrichtung (30) und eine Energieversorgung (31) aufweist,
wobei das Verfahren folgende Schritte umfasst:
- Einführen der Kartuscheneinrichtung in den wenigstens einen Aufnahmeraum (S1);
- Aussenden wenigstens eines ersten Signals von einem Signalgeber (62) der Kartuscheneinrichtung (40) (S2);
- Empfangen des wenigstens einen Signals der Kartuscheneinrichtung (40) mittels wenigstens eines Sensors (61) des Auspressgeräts (10) (S3);
- Senden eines zweiten Signals von dem Sensor (61) an die Steuerungseinrichtung (33) (S4);
- Überführen der Antriebseinrichtung (30) von einem ersten Betriebsmodus in einen zweiten Betriebsmodus (S8), wenn das zweite Signal einem in der Steuerungseinrichtung (33) hinterlegten Wert entspricht oder wenn ein in der Steuerungseinrichtung (33) hinterlegter Algorithmus das zweite Signal verifiziert (S6), oder
- Ansonsten Überführung der Antriebseinrichtung in einen dritten Betriebsmodus (S9), **gekennzeichnet durch** das Aussenden wenigstens eines dritten Signals von dem Signalgeber (62) der Kartuscheneinrichtung (40), welches die Antriebseinrichtung (30) in den ersten Betriebsmodus einstellt (S7), wenn das dritte Signal größer als ein in der Steuereinrichtung (33) hinterlegter Schwellwert ist (S5).

2. Verfahren nach Anspruch 1,
**dadurch gekennzeichnet, dass** der erste Betriebsmodus der Antriebseinrichtung (30) ein Deaktivierungsmodus ist, bei dem kein Strom von der Energieversorgung (31) zu der Antriebseinrichtung (30) geführt wird.

3. Verfahren nach einem der Ansprüche 1 oder 2,
**dadurch gekennzeichnet, dass** der dritte Betriebsmodus der Antriebseinrichtung (30) dem ersten Betriebsmodus der Antriebseinrichtung (30) entspricht.

4. Verfahren nach Anspruch 3,
**dadurch gekennzeichnet, dass** das Verbleiben der Antriebseinrichtung (30) in dem ersten Betriebsmodus durch eine Unterbrechung des Energiepfades zwischen der Energieversorgung (31) und der Antriebseinrichtung (30) erreicht wird.

5. Verfahren nach einem der Ansprüche 1 oder 2,
**dadurch gekennzeichnet, dass** in dem dritten Betriebsmodus der Antriebseinrichtung (30) die Auspresseinrichtung (24) mit einem Vorschub in einer ersten Richtung (V) mit einer ersten Geschwindigkeit beaufschlagt wird, die kleiner als eine Geschwindigkeit des Vorschubs der Auspresseinrichtung (24) in der ersten Richtung (V) in dem zweiten Betriebsmodus der Antriebseinrichtung (30) ist.

6. Verfahren nach einem der Ansprüche 1 bis 5,
**gekennzeichnet, durch** Aussenden eines Warnsignals durch einen Warnsignalgeber (70) in dem dritten Betriebsmodus der Antriebseinrichtung (30).

7. Verfahren nach einem der Ansprüche 1 bis 6,
**gekennzeichnet, durch** Aussenden eines Warnsignals durch einen Warnsignalgeber (70), wenn das dritte Signal einen in der Steuereinrichtung (33) hinterlegten Schwellwert überschreitet.

8. Auspresssystem (1) zur Durchführung eines Verfahrens nach einem der Ansprüche 1 bis 7 mit einem Auspressgerät (10) und einer Kartuscheneinrichtung (40), wobei das Auspressgerät (10) wenigstens einen Aufnahmeraum (11) zur Aufnahme der Kartuscheneinrichtung (40), wenigstens eine Auspresseinrichtung (24), eine Steuerungseinrichtung (33), eine Antriebseinrichtung (30) und eine Energieversorgung (31) aufweist, und wobei die Kartuscheneinrichtung (40) einen Signalgeber (62) zum Aussenden wenigstens einen Signals und das Auspressgerät (10) wenigstens einen Sensor (61) zum Empfangen wenigstens eines Signals des Signalgebers (62) aufweist.

9. Auspresssystem nach Anspruch 8,
**dadurch gekennzeichnet, dass** eine drahtlose Übertragungseinrichtung (60) mit einem der Kartuscheneinrichtung (40) zugeordneten Signalgeber (62) und wenigstens einem dem Auspressgerät (10) zugeordneten Sensor 61) vorgesehen ist.

10. Auspresssystem nach Anspruch 9,
**dadurch gekennzeichnet, dass** die drahtlose Übertragungseinrichtung (60) eine optische Übertragungseinrichtung oder eine Funkübertragungseinrichtung ist und insbesondere als RFID-Übertragungseinrichtung, als Bluetooth-Übertragungseinrichtung, als NFC-Übertragungseinrichtung, als WiFi-Übertragungseinrichtung, als QR-Übertragungseinrichtung, als DMC-Übertragungseinrichtung, als WLAN-Übertragungseinrichtung, als ZigBee-Übertragungseinrichtung, als Wibree-Übertragungseinrichtung, WiMAX-Übertragungseinrichtung, als IrDA-Übertragungseinrichtung oder als nach optischem Richtfunk arbeitende Übertragungseinrichtung ausgeführt ist.

11. Auspresssystem nach einem der Ansprüche 9 oder 10,
**dadurch gekennzeichnet, dass** der wenigstens eine Sensor (61) mittels einer weiteren Übertragungseinrichtung (65) mit der Steuerungseinrichtung (33) verbunden ist, wobei die weitere Übertragungseinrichtung (65) drahtgebunden oder drahtlos ausgeführt ist.

12. Auspresssystem nach Anspruch 11,
**dadurch gekennzeichnet, dass** die weitere Übertragungseinrichtung (65) als RFID-Übertragungseinrichtung, als Bluetooth-Übertragungseinrichtung, als NFC-Übertragungseinrichtung, als WiFi-Übertragungseinrichtung, als QR-Übertragungseinrichtung, als DMC-Übertragungseinrichtung, als WLAN-Übertragungseinrichtung, als ZigBee-Übertragungseinrichtung, als Wibree-Übertragungseinrichtung, WiMAX-Übertragungseinrichtung, als IrDA-Übertragungseinrichtung oder als nach optischem Richtfunk arbeitende Übertragungseinrichtung ausgeführt ist.

13. Auspresssystem nach einem der Ansprüche 8 bis 12,
**dadurch gekennzeichnet, dass** eine Ausgabeeinrichtung (70) an einem Gehäuse (12) des Auspressgeräts (10) vorgesehen ist.

14. Auspresssystem nach einem der Ansprüche 8 bis 13,
**dadurch gekennzeichnet, dass** das Auspressgerät (10) wenigstens eine zum wenigstens temporären Speichern des ersten Signals, des zweiten Signals und/oder des dritten Signals ausgeführte auslesbare Speichereinrichtung (72) aufweist.

## Claims

1. Method for operating a dispensing system (1) comprising a dispensing apparatus (10) and a cartridge device (40), the dispensing apparatus (10) having at least one receiving chamber (11) for receiving the cartridge device (40), at least one dispensing device (24), a control device (33), a drive device (30) and a power supply (31),
the method comprising the following steps:
- inserting the cartridge device into the at least one receiving chamber (S1);
- emitting at least one first signal from a signal generator (62) of the cartridge device (40) (S2);
- receiving the at least one signal from the cartridge device (40) by means of at least one sensor (61) of the dispensing apparatus (10) (S3);
- transmitting a second signal from the sensor (61) to the control device (33) (S4);
- transferring the drive device (30) from a first operating mode into a second operating mode (S8) if the second signal corresponds to a value stored in the control device (33) or if an algorithm stored in the control device (33) verifies the second signal (S6), or
- otherwise transferring the drive device into a third operating mode (S9),
**characterized by** emitting at least one third signal from the signal generator (62) of the cartridge device (40), which third signal adjusts the drive device (30) into the first operating mode (S7) if the third signal is greater than a threshold value stored in the control device (33) (S5).

2. Method according to claim 1,
**characterized in that** the first operating mode of the drive device (30) is a deactivation mode in which no current is supplied from the power supply (31) to the drive device (30).

3. Method according to either claim 1 or 2,
**characterized in that** the third operating mode of the drive device (30) corresponds to the first operating mode of the drive device (30).

4. Method according to claim 3,
**characterized in that** the drive device (30) remains in the first operating mode by means of interrupting the energy path between the power supply (31) and the drive device (30).

5. Method according to either claim 1 or 2,
**characterized in that** in the third operating mode of the drive device (30), a feed motion is applied to the dispensing device (24) in a first direction (V) at a first speed which is lower than a speed of the feed motion of the dispensing device (24) in the first direction (V) in the second operating mode of the drive device (30).

6. Method according to any of claims 1 to 5,
**characterized by** emitting a warning signal by means of a warning signal generator (70) in the third operating mode of the drive device (30).

7. Method according to any of claims 1 to 6,
**characterized by** emitting a warning signal by means of a warning signal generator (70) if the third signal exceeds a threshold value stored in the control device (33).

8. Dispensing system (1) for carrying out a method according to any of claims 1 to 7, comprising a dispensing apparatus (10) and a cartridge device (40), wherein the dispensing apparatus (10) has at least one receiving chamber (11) for receiving the cartridge device (40), at least one dispensing device (24), a control device (33), a drive device (30) and a power supply (31), and wherein the cartridge device (40) has a signal generator (62) for transmitting at least one signal and the dispensing apparatus (10) has at least one sensor (61) for receiving at least one signal from the signal generator (62).

9. Dispensing system according to claim 8,
**characterized in that** a wireless transmission device (60) is provided which comprises a signal generator (62) associated with the cartridge device (40) and at least one sensor (61) associated with the dispensing device (10).

10. Dispensing system according to claim 9,
**characterized in that** the wireless transmission device (60) is an optical transmission device or a radio transmission device and is in particular designed as an RFID transmission device, as a Bluetooth transmission device, as an NFC transmission device, as a WiFi transmission device, as a QR transmission device, as a DMC transmission device, as a WLAN transmission device, as a ZigBee transmission device, as a Wibree transmission device, as a WiMAX transmission device, as an IrDA transmission device or as a transmission device which operates in accordance with optical directional radio.

11. Dispensing system according to either claim 9 or 10,
**characterized in that** the at least one sensor (61) is connected to the control device (33) by means of a further transmission device (65), the further transmission device (65) being wired or wireless.

12. Dispensing system according to claim 11,
**characterized in that** the further transmission device (65) is designed as an RFID transmission device, as a Bluetooth transmission device, as an NFC transmission device, as a WiFi transmission device, as a QR transmission device, as a DMC transmission device, as a WLAN transmission device, as a ZigBee transmission device, as a Wibree transmission device, as a WiMAX transmission device, as an IrDA transmission device or as a transmission device which operates in accordance with optical directional radio.

13. Dispensing system according to any of claims 8 to 12,
**characterized in that** an output device (70) is provided on a housing (12) of the dispensing apparatus (10).

14. Dispensing system according to any of claims 8 to 13,
**characterized in that** the dispensing apparatus (10) comprises at least one readable storage device (72) which is designed to at least temporarily store the first signal, the second signal and/or the third signal.

## Revendications

1. Procédé pour faire fonctionner un système d'expulsion par pression (1) comprenant un appareil d'expulsion par pression (10) et un dispositif à cartouche (40), dans lequel l'appareil d'expulsion par pression (10) présente au moins un espace de réception (11) pour la réception du dispositif à cartouche (40), au moins un dispositif d'expulsion par pression (24), un dispositif de commande (33), un dispositif d'entraînement (30) et une alimentation en énergie (31),
dans lequel le procédé comprend les étapes suivantes :
- introduction du dispositif à cartouche dans l'au moins un espace de réception (S1) ;
- émission d'au moins un premier signal par un générateur de signaux (62) du dispositif à cartouche (40) (S2) ;
- réception de l'au moins un signal du dispositif à cartouche (40) au moyen d'au moins un capteur (61) de l'appareil d'expulsion par pression (10) (S3) ;
- envoi d'un deuxième signal du capteur (61) au dispositif de commande (33) (S4) ;
- passage du dispositif d'entraînement (30) d'un premier mode de fonctionnement à un deuxième mode de fonctionnement (S8) lorsque le deuxième signal correspond à une valeur enregistrée dans le dispositif de commande (33) ou lorsqu'un algorithme enregistré dans le dispositif de commande (33) vérifie le deuxième signal (S6), ou
- dans le cas contraire, passage du dispositif d'entraînement dans un troisième mode de fonctionnement (S9),
**caractérisé par** l'émission d'au moins un troisième signal par le générateur de signaux (62) du dispositif à cartouche (40), lequel troisième signal règle (S7) le dispositif d'entraînement (30) dans le premier mode de fonctionnement, lorsque le troisième signal est supérieur à une valeur seuil (S5) enregistrée dans le dispositif de commande (33).

2. Procédé selon la revendication 1,
**caractérisé en ce que** le premier mode de fonctionnement du dispositif d'entraînement (30) est un mode de désactivation dans lequel aucun courant n'est fourni par l'alimentation en énergie (31) au dispositif d'entraînement (30).

3. Procédé selon l'une des revendications 1 ou 2,
**caractérisé en ce que** le troisième mode de fonctionnement du dispositif d'entraînement (30) correspond au premier mode de fonctionnement du dispositif d'entraînement (30).

4. Procédé selon la revendication 3,
**caractérisé en ce que** le maintien du dispositif d'entraînement (30) dans le premier mode de fonctionnement est obtenu par une interruption du chemin d'énergie entre l'alimentation en énergie (31) et le dispositif d'entraînement (30).

5. Procédé selon l'une des revendications 1 ou 2,
**caractérisé en ce que,** dans le troisième mode de fonctionnement du dispositif d'entraînement (30), le dispositif d'expulsion par pression (24) est approvisionné avec une avance dans une première direction (V) à une première vitesse qui est inférieure à une vitesse d'avance du dispositif d'expulsion par pression (24) dans la première direction (V) dans le deuxième mode de fonctionnement du dispositif d'entraînement (30).

6. Procédé selon l'une des revendications 1 à 5,
**caractérisé par** l'émission d'un signal d'avertissement par un générateur de signaux d'avertissement (70) dans le troisième mode de fonctionnement du dispositif d'entraînement (30).

7. Procédé selon l'une des revendications 1 à 6,
**caractérisé par** l'émission d'un signal d'avertissement par un générateur de signaux d'avertissement (70) lorsque le troisième signal dépasse une valeur seuil enregistrée dans le dispositif de commande (33).

8. Système d'expulsion par pression (1) pour la mise en oeuvre d'un procédé selon l'une des revendications 1 à 7, comportant un appareil d'expulsion par pression (10) et un dispositif à cartouche (40), dans lequel l'appareil d'expulsion par pression (10) présente au moins un espace de réception (11) pour la réception du dispositif à cartouche (40), au moins un dispositif d'expulsion par pression (24), un dispositif de commande (33), un dispositif d'entraînement (30) et une alimentation en énergie (31), et dans lequel le dispositif à cartouche (40) présente un générateur de signaux (62) pour l'émission d'au moins un signal et l'appareil d'expulsion par pression (10) présente au moins un capteur (61) pour la réception d'au moins un signal du générateur de signaux (62).

9. Système d'expulsion par pression selon la revendication 8,
**caractérisé en ce qu'**un dispositif de transmission (60) sans fil comportant un générateur de signaux (62) associé au dispositif à cartouche (40) et au moins un capteur (61) associé à l'appareil d'expulsion par pression (10) sont prévus.

10. Système d'expulsion par pression selon la revendication 9,
**caractérisé en ce que** le dispositif de transmission (60) sans fil est un dispositif de transmission optique ou un dispositif de transmission radio et est réalisé en particulier comme dispositif de transmission RFID, comme dispositif de transmission Bluetooth, comme dispositif de transmission CCP, comme dispositif de transmission WiFi, comme dispositif de transmission QR, comme dispositif de transmission DMC, comme dispositif de transmission WLAN, comme dispositif de transmission ZigBee, comme dispositif de transmission Wibree, comme dispositif de transmission WiMAX, comme dispositif de transmission IrDA ou comme dispositif de transmission fonctionnant selon un faisceau hertzien optique.

11. Système d'expulsion par pression selon l'une des revendications 9 ou 10,
**caractérisé en ce que** l'au moins un capteur (61) est connecté au dispositif de commande (33) au moyen d'un autre dispositif de transmission (65), dans lequel l'autre dispositif de transmission (65) est réalisé avec ou sans fil.

12. Système d'expulsion par pression selon la revendication 11,
**caractérisé en ce que** l'autre dispositif de transmission (65) est réalisé comme dispositif de transmission RFID, comme dispositif de transmission Bluetooth, comme dispositif de transmission CCP, comme dispositif de transmission WiFi, comme dispositif de transmission QR, comme dispositif de transmission DMC, comme dispositif de transmission WLAN, comme dispositif de transmission ZigBee, comme dispositif de transmission Wibree, comme dispositif de transmission WiMAX, comme dispositif de transmission IrDA ou comme dispositif de transmission fonctionnant selon un faisceau hertzien optique.

13. Système d'expulsion par pression selon l'une des revendications 8 à 12,
**caractérisé en ce qu'**un dispositif de distribution (70) est prévu sur un boîtier (12) de l'appareil d'expulsion par pression (10).

14. Système d'expulsion par pression selon l'une des revendications 8 à 13,
**caractérisé en ce que** l'appareil d'expulsion par pression (10) présente au moins un dispositif de mémoire lisible (72) réalisé pour mémoriser au moins temporairement le premier signal, le deuxième signal et/ou le troisième signal.
